# EUROPÄISCHE PATENTSCHRIFT

(11) **EP 0 281 575 B1**
(45) Veröffentlichungstag und Bekanntmachung des Hinweises auf die Patenterteilung: **02.01.1991**
(21) Anmeldenummer: 87905270.2
(22) Anmeldetag: 23.07.1987
(51) Int. Cl.: C11D 7/02, C03C 12/00

(54) **UMWELTFREUNDLICHES SCHEUER- UND PUTZMITTEL**
SCRUBBING AND CLEANING PRODUCT HARMLESS TO THE ENVIRONMENT
PRODUIT DE RECURAGE ET DE NETTOYAGE NON NUISIBLE A L'ENVIRONNEMENT

(30) Priorität: 24.07.1986 HU 306586
(43) Veröffentlichungstag der Anmeldung: 14.09.1988
(73) Patentinhaber: IPARI FEJLESZTESI BANK, H-1054 Budapest (HU)
(72) Erfinder: Susko, Ilona, H-1122 Budapest (HU)
(74) Vertreter: Kraus, Walter, Dr.
(86) Internationale Anmeldenummer: HU8700031
(87) Internationale Veröffentlichungsnummer: WO8800613

(56) Entgegenhaltungen:
- CH-A- 185 097
- DE-C- 752 622
- O.-A.Neumüller "Röpps Chemie-Lexikon", 7th edition, vol.5, published in 1975 by Franckh'sche Verlagshandlung, W.Keller & Co. Stuttgart, page 3086, see par. "Scheuer-mittel".

## Beschreibung

Die Erfindung betrifft ein für viele Reinigungszwecke geeignetes umweltfreundliches Scheuer- und Putzmittel, mit dem auch abgewaschen und entrostet werden kann. Mit dem Mittel können von unterschiedlichen Oberflächen - Fayence, Emaille, Porzellan, Glas, Metall, Kacheln, Keramik, Stein, Kunststoff - die verschiedensten Verunreinigungen, zum Beispiel Öle, Fett, Ruß, Kesselstein, Rost usw., entfernt werden.

Zur Reinigung von Hygienezwecken dienenden urd sonstigen Einrichtungsgegenständen des Haushalts (Waschbecken, Wanne, Klosett, Abwaschschüssel, Herd, Kühlschrank usw.) sind viele Methoden und Reinigungsmittel bekannt, mit denen die Fayence- bzw. Emailleoberfläche, metallische, verchromte Oberflächen behandelt werden können.

Die häufigsten Verunreinigungen sind Ablagerungen von Kesselstein, von fetthaltigen staubförmigen Verunreinigungen und von Metalloxyden. Zur Entfernung derartiger Verunreinigungen sind in Ungarn gegenwärtig mehrere pulverförmige, flüssige und pastenartige Reinigungsmittel im Handel erhältlich. Als Beispiel seien genannt: Superdol@, Hyperdol@, Extradol@, Tardol, "Wannenlicht" (Pulver), Caola-bip (als Pulver und Flüssigkeit im Handel), Abwaschpulver Ultra sowie salzsaure Lösungen. Im Interesse der Vollständigkeit und der Vergleichbarkeit ist auch noch das früher hergestellte Vim zu etwähnen.

Die pulverförmigen Mittel haben im wesentlichen alle die gleiche Struktur. Als Grundmaterial, Schleifmaterial enthalten sie gemahlenes Gestein, als chemische Wirkstoffe sog. waschaktive Stoffe, Kohlenwasserstoffabkömmlinge sowie wasserlösliche Alkalien wie Natronlauge oder Soda. Eine wirklich zufriedenstellende Reinigungswirkung ist jeweils nur auf einem verhältnismäßig engen Anwendungsgebiet zu erreichen, d.h. ein derartiges Mittel ist entweder nur als Abwaschmittel oder nur als Scheuerpulver im Badezimmer einzusetzen; zum Entrosten ist keines dieser Mittel geeignet. Die genannten Mittel sind umweltschädlich, denn die in ihnen enthaltenen waschaktiven Komponenten sind Verbindungen, die nicht abgebaut werden und in den natürlichen Gewässern Umweltschäden verursachen.

Das früher hergestellte Scheuermittel Vim, das im wesentlichen aus Dolomit bestand, konnte nur auf gegen Kratzer nicht empfindlichen Flächen angewendet werden. Die Hyperdole@ verursachen auf Emailleflächen ebenfalls starke Kratzer. Das Putzmittel "Wannenlicht" kratzt praktisch nicht und ist auch weniger umweltschädlich, jedoch kann es nur zum Säubern von Badewannen verwendet werden. Die sauren Lösungen dienen zum Entfernen des Kesselsteins, sie sind für Emaille und gebrannte Keramik nicht anwendbar.

Zur Reinigung harter Flächen wurden aus den Grundmaterialien der Scheuerpulver Reinigungsmittel von flüssiger, pastenförmiger und fester Konsistenz entwickelt. Ein Beispiel dafür ist das Reinigungsmittel gemäß US-PS 4 005 027, das aus 6-7 Komponenten besteht, d.h. der Aufwand an unterschiedlichen Rohstoffen ist groß. Manche dieser Rohstoffe sind selbst kompliziert zusammengesetzte Produkte (z,B. ein Smektit und Attapulgit enthaltendes Polysilikatkonzentrat), teuer und teilweise schwer zugänglich. Manche Komponenten (z.B. Hypochlorit, Alkylsulfate, Pyrophosphat, Triphosphat) machen die Mittel umweltschädlich; ein solches Mittel kann deshalb nicht als zufriedenstellend betrachtet werden, auch dann nicht, wenn es schnell, wirksam, ohne Flecken- und Schleierbildung reinigt. Die 30-60 % des Mittels ausmachende Schleifkomponente stammt aus dem Mahlgut kristalliner, quarzhaltiger Mineralien. Deren Verwendung wirft Probleme des Arbeits- und Gesundheitsschutzes (Silikose) auf. Im wesentlichen ähnlich aufgebaut ist das viskose flüssige Mittel gemäß der schweizerischen Patentschrift Nr. 594 046, die ebenfalls aus zahlreichen Komponenten besteht (die 4-6 Hauptkomponenten sind auch ihrerseits Mittel aus mehreren Bestandteilen). Dieses Reinigungsmittel enthält umweltschädliche synthetische Stoffe (Polyäthylenglykol, Phenoläthylenoxyd) und kristallinen Quarz. Bei der Herstellung verursacht das Dispergieren bei 53°C besondere Schwierigkeiten. Die beiden hier beschriebenen Mittel sind weder zum Auflösen von Kesselstein noch zum Entrosten geeignet, sie werden meistens als Abwaschmittel verwendet.

Ausgesprochene Metallreinigungsmittel sind in der schweizerischen Patentschrift Nr. 185 097 (1936) beschrieben. Die Mittel haben Tablettenform und sind zum Reinigen von Aluminiumflächen geeignet. Zur Herstellung werden Atznatron, Kieselerde und Glasmehl miteinander vermischt und trocken zu Tabletten gepreßt. Das Mittel kann heute nicht mehr als geeignet betrachtet werden, weil der starke Laugengehalt die Aluminiumoberflächen korrodiert.

In der DE-PS 752 622 (1951) ist ein Metallputzund Poliermittel beschrieben, das ebenfalls aus vielen Komponenten besteht: Quarz- oder Glaspulver, Fettsäure, Fettalkohol, Milchsäure. Stearinsäure, Paraffin u.a. Das erstarrende Gemisch wird nachträglich zu Pulver gemahlen. Auch für dieses Mittel trifft zu, daß es kostenaufwendig hergestellt, nur für wenige Zwecke geeignet und aus diesen Gründen nicht zeitgemäß ist. Aus der unter der Nr. H/2639 publizierten ungarischen Patentanmeldung ist ein pastenartiges Reinigungsmittel für empfindliche Flächen (z.B. lackierte Flächen, dünne Metallüberzüge) beschrieben, das eine plättchenförmige Teilchen aufweisende Schleifkomponente (Perlit), synthetische Stoffe (Carboxymethylcellulose, Alkylphenolglykoläther, Natriumpentachlorphenolat) enthält. Die Verwendung derartiger Chemikalien ist nicht allzu wünschenswert, und das Mittel ist wegen der Plättchenform des Schleifmittels nicht sehr wirksam. Es kommt wirklich nur für die schonende Behandlung empfindlicher Flächen in Frage.

Ziel der Erfindung war die Bereitstellung eines Putz- und Scheuerpulvers, daß keinerlei synthetische Stoffe und Chemikalien enthält und aus einer einzigen Komponente besteht und (ohne zusätzliche Hilfs-und Wirkstoffe) seine Wirkung einzig und allein auf Grund der spezifischen Eigenschaften dieser Komponente entfaltet. Das Scheuer-, Putz- und Reinigungsmittel soll wirksam reinigen, für zahlreiche Anwendungszwecke geeignet sein, keine Kratzer verursachen, umweltfreundlich sein; es soll aus einem Abfallstoff in energiesparender Weise herstellbar sein.

Überraschenderweise hat sich gezeigt, daß für die oben genannten Zwecke ein aktiviertes feines, trockenes Mahlgut aus dem Glasmaterial von Flaschen und Einkochgläsern bzw. Konservengläsern, mit einer Korngröße von 0,01-0,30 mm, im Falle sehr feiner Verteilung 0,01-0,1 mm, in kontinuierlicher oder diskontinuierlicher Korngrößenverteilung, bestens geeignet ist.

Gegenstand der Erfindung ist das im Patentanspruch 1 angegebene umweltfreundliche Scheuer- und Putzmittel. Vorteilhafte Ausgestaltungen sind in den Unteransprüchen angegeben.

Des Glas für Flaschen und Konserven ist ein Kamplizierter Komplex aus Metall- und Alkalimetallsilikaten, mit mononuklearen Si04-- und polynuklearen Si0'-- und SI,01- -Oxoanionen und Riesenmolekülen von Gitter- beziehungsweise Kettenstruktur. Dieser Silikatkomplex entsteht bei der Glasherstellung in Form eines kristallinen Quarz nicht enthaltenden amorphen Stoffes. Dieses Endprodukt Glas muß auf physikalische Weise - durch Mahlen - zu einem staubförmigen Produkt zerkleinert werden, damit es als Scheuer- und Putzmittel verwendet werden kann. Für diesen Verwendungszweck ist es nicht gleichgültig, aus was für einer Glassorte das Pulver hergestellt wird. Besonders geeignet ist die Glaszusammensetzung, die für Flaschen und Konservengläser verwendet wird. Das Hauptkriterium besteht darin, daß die Alkalimetalloxyde (Na₂0, K₂0) in verhältnismäßig großer Menge (etwa 10 %) im Glas vorliegen sollen, ferner, daß das Glas bleifrei sein soll, d.h. kein Bleioxyd (PbO) enthalten darf, weil Bleiverbindungen toxisch sind. Aus diesem Grund sind zum Beispiel die Glasarten Bleikristall und Halbkristall nicht geeignet. Auch sonstige giftig wirkende Stoffe dürfen in dem Mahlgut nicht vorhanden sein. Um diese Bedingung mit Sicherheit einhalten zu können, ist es zweckmäßig, nur den Abfall zu verwenden, der bei der Fertigung von für die Lebensmittelindustrie vorgesehenen Gläsern und Flaschen anfällt. Zum Mahlen der Flaschen und Scherben wird zweckmäßig eine Kugelmühle verwendet. Durch die mechanische Einwirkung, die Zerkleinerung in einem nassen Medium werden thermische Kräfte aus dem Material freigesetzt, die das Material in einen magnetisch und chemisch aktivierten Zustand bringen, Die wie eine Wärmebehandlung wirkende Aktivierung vernichtet gleichzeitig die in dem Material eventuell vorhandenen Bakterien. Für die mechanochemische Aktivierung ist zum Beispiel charakteristisch, daß das im übrigen in Wasser unlosliche Siliziumdioxyd nach der Aktivierung wasserlöslich ist.

Nach der Naßvermahlung müssen die etwa 20 % Wassergehalt aus dem Mahlgut entfernt werden. Getrocknet werden kann durch einfaches Stehenlassen an der Luft, es ist aber auch möglich, eine Trockenvorrichtung zu verwenden. Die Vorrichtung soll das Material in Bewegung halten, ihr Heizmedium darf die an der Oberfläche der Teilchen gebundenen Alkalien nicht schmelzen, die in Lösung gegangenen alkalischen Substanzen der Suspension dürfen nicht mit dem Dampf austreten. Geeignete Vorrichtungen sind zum Beispiel die zum Trocknen des einen Grundmaterials der Glasherstellung, des Dolomits, verwendete, von außen geheizte Drehtrommel, ferner der sog. Atomizer, der zur Zerstäubungstrocknung feinkeramischer Pulver verwendet wird.

Die reinigende Wirkung des erfindungsgemäßen Putz- und Scheuermittels beruht auf einer völlig neuen physikalisch-chemischen Gesetzmäßigkeit, die sich daraus ergibt, daß das Glas fein gemahlen wird; in diesem Zustand hat es Eigenschaften, die sich sowohl von denen des kompakten Glases wie auch von denen des Quarzmehls unterscheiden und sich aus der Struktur der Substanz ergeben. Vor dem Mahlen besteht das Glas aus in der Mitte ein Si-Atom, an den Spitzen des Tetraeders (gemeinsame) Sauerstoffatome enthaltenden Struktureinheiten, die eine dreidimensionale Struktur bilden, ein Raumnetz aus Tetraedern (s. z.B. die Polysilikatmoleküle), und in den unregelmäßig geformten, verschieden großen Zwischenräumen des Raumgitters befinden sich einzelne Metallatome, insbesondere Natrium (Na), Kalium (K), Calcium (Ca), Magnesium (Mg), Aluminium (AI) und Eisen (Fe). Die Zusammensetzung, ausgedrückt in Oxyden - läßt sich etwa wie folgt angeben: Si0₂ 73%, Na₂0 12%, K₂0 0,5%, CaO 8,5%, MgO 3,0%, A1₂0₃ 1,5%, Fe₂0₃ 0,3%. Beim Mahlen des Materials, also bei der thermischen und chemischen Aktivierung, entstehen Bruchstücke der Tetraeder-Raumstruktur. Der Bruch erfolgt meist entlang der Zwischenräume der Tetraeder, denn dort sind die zwischenmolekularen Bindungskräfte und die van der Waalsschen Kräfte am geringsten. Daher kommt es, daß an den Grenzflächen der Teilchen in Massen Alkalimetall- und Erdalkalimetallionen in gebundener Form sitzen. Diese sind bekanntermaßen sehr reaktiv. Während des Naßmahlprozesses nun spalten diese teils am Teilchen fixierten, teils vom Teilchen abgelösten Natrium-und Kaliumionen das Wasser, wobei Wasserstoff und Natronlauge beziehungsweise Kalilauge gebildet wird. Die gebildeten Mengen sind natürlich gering, an der Oberfläche eines Glasteilchens entstehen vielleicht einige Moleküle Lauge. Das ist aber völlig ausreichend, die beim Putzen mit dem Teilchen in Berührung kommenden Verunreinigungen von ihrer Unterlage abzureißen. Das ist auch dann der Fall, wenn die Laugemoleküle am Teilchen gebunden bleiben, denn auch in dieser Form nehmen sie am Reinigungsprozeß teil. Im Falle von Natrium verläuft die Laugenbildung nach der Reaktionsgleichung 2Na + 2 H₂0 = 2 NaOH + H₂. Ein ähnlicher Prozeß läuft auch mit den Calciumionen ab: CaO + H₂0 = Ca(OH)₂. Das gebildete Calciumhydroxyd bildet mit dem Kohlendioxyd der Luft unter Wasseraustritt Calciumcarbonat: Ca(OH)₂ + CO₂ = CaC0₃ + H₂0. Dieser langsam verlaufende Vorgang findet beim Trocknen des Glaspulvers statt.

Im übrigen handelt es sich um die gleichen Prozesse, die zum Beispiel beim Kalklöschen, beim Festwerden von Mörtel, bei der Hydratation des Zementes im Beton ablaufen. An der Oberfläche von mit der Luft in Berührung stehenden Stahlbetonkonstruktionen bildet sich eine Kalksteinschicht, während das Innere der Konstruktion alkalisch bleibt und dies die Stahlarmierung vor der Korrosion schützt. Deswegen muß über der letzten Armierung immer eine dünne Betonschicht gelassen werden.

Calciumcarbonat ist auch in dem mit dem Glaspulver in Berührung kommenden wässrigen Medium enthalten und in Form von Kesselstein auf den Oberflächen der Badezimmereinrichtungsgegenstände abgelagert. Da die an den Teilchen gebundenen oder von diesen abgelösten Natrium- beziehungsweise Kaliumionen eine größere Affinität haben als das Calcium, nehmen sie dessen Platz ein (s. auch lonenaustausch), wodurch sich Kaliumcarbonat (Pottasche, K₂C0₃) beziehungsweise Natriumcarbonat (Soda, Na₂C0₃) bilden. Am schnellsten und ausgiebigsten geht die Bildung von Pottasche und Soda vor sich, wenn aus der Luft Kohlendioxyd einwirkt. Das kann während der Naßmahlung und auch während des Trocknens der Fall sein. Aus diesem ist es außerordentlich wichtig, das Glaspulver nach der Herstellung und vor dem Verbrauch vollkommen auszutrocknen. Ein Glaspulver mit Resten von Mahlfeuchtigkeit ist nicht funktionsfähig, seine Reinigungskraft läßt sich mit der des getrockneten Pulvers nicht vergleichen.

Die während des Mahlens, Trocknens und während der Reinigung ablaufenden chemischen Reaktionen sind im folgenden zusammengefaßt:

Das erfindungsgemäße Putzpulver kann auch zum Entrosten verwendet werden. Allgemein werden auf Metalloberflächen befindliche Oxyde schnell entfernt. In der wässrigen Suspension des Glaspulvers liegen die Komplexionen wie in einem Elektrolyt vor, sie bilden mit dem Rost Lokalelemente und üben dadurch eine reduzierende Wirkung aus. Es ist allgemein bekannt, daß die Komplexverbindungen ausgezeichnete Reduktions- beziehungsweise Metallreinigungsmittel sind. Der Reduktionsbeziehungsweise Entrostungsprozeß ist im vorliegenden Fall folgender:
Metallrost (= Metalloxydhydrat) + Na-Polysilikat→ Metall + Na-Polysilikat-hydrat
Wird das Glaspulver zum Abwaschen oder als Scheuermittel verwendet, so enthalten die Verunreinigungen meistens Fett. Infolge der sich bildenden Natronlauge kann sogar mit einer gewissen Seifenbildung gerechnet werden.

Die auf die beschriebene Weise entstandenen Verbindungen machen die Suspension des Glaspulvers in Wasser stark alkalisch (pH etwa 11 im Falle einer 1:1-Suspension) wodurch der Dissoziationsgrad steigt, gewisse Verunreinigungen hydrolysiert werden können und die Flüssigkeit die Eigenschaften eines Elektrolytes gewinnt.

Diese Faktoren sind für die Reinigungswirkung sehr wichtig. In der wässrigen Suspension des erfindungsgemäßen Scheuer- und Putzpulvers liegen die wasserlöslichen Alkaliverbindungen in einer Konzentration von einigen m/m% vor, aber nur ein verschwindend geringer Teil davon, nämlich etwa 1 %, befindet sich in Lösung. Die meisten der Alkaliverbindungen sind an der Oberfläche derTeilchen fixiert und nehmen in einer sog. Hydrathülle am Reinigungsprozeß teil.

Die Alkalihydroxyde,-carbonate, -silikate, -seifen bewirken ähnlich wie die Phosphate ein Auflockern der Verunreinigungen. Diese sog. oberflächenaktiven Stoffe vermindern infolge ihrer hydrophilen und hydrophoben Molekülteile die Grenzflächenspannung zwischen Wasser und Verunreinigung und verbessern dadurch die Benetzbarkeit. Sie führen zu einer verstärkten Adsorption der Hydroxydionen an der Oberfläche der Verunreinigungen, und dadurch tritt zwischen der Trägerfläche (zum Beispiel der zu reinigenden Fläche einer Waschschüssel) und der Schmutzschicht infolge der sich ausbildenden monomolekularen Schicht eine elektrostatische Abstoßung auf, die die beiden Schichten voneinander entfernt. Oberfläche und Schmutzschicht haben jetzt das gleiche Ladungsvorzeichen und stoßen sich ab, weil sie beide hydrophil sind. Die Verunreinigung wird, unterstützt durch mechanische Bearbeitung, aufgelockert, abgelöst und entfernt.

In dem erfindungsgemäßen Reinigungsmittel sind als oberflächenaktive Stoffe komplexe Anionen in der Art von Wasserglas, Kieselsäuregel, Silikagel mit Hydroxyd-, fallweise Hydroxonium-Liganden vorhanden, die man als anionische, eher noch als ampholytische waschaktive Substanzen ansprechen könnte. Diese Verbindungen können mit der standardisierten alkoholischen Extraktion nicht nachgewiesen werden, weil sie in Alkohol unlöslich sind. Sie können jedoch aus der wässrigen Suspension mit Säure gefällt werden. Die Menge dieser waschaktiven Substanzen in dem erfindungsgemäßen Scheuerpulver ist unterschiedlich und beträgt einige, wenigstens jedoch 4-5 m/m%. Infolge der in der wässrigen Lösung des Glaspulvers vor sich gehenden Verlaugungs- und Karbonatisierungsprozesse und der Hydrolyse des Wassers entsteht auch schwache Kohlensäure (H₂C0₃), die mit dem Wasserglasgehalt des ursprünglichen Glases in Reaktion tritt und mit diesem labile, allmählich kondensierende Metakieselsäure beziehungsweise Kieselsäuregele hydrophober (und hydrophiler) Struktur bildet. Die Polykieselsäure (beziehungsweise Metakieselsäure) enthält n Koordinationseinheiten der Zusammensetzung H_{Z}Si0₃.

Ebenfalls bestimmend für die Eigenschaften des erfindungsgemäßen Reinigungsmittels ist die Härte der einzelnen Teilchen, die auf die Strukturstabilität der strukturbildenden Tetraedermoleküle und die Härte der Siliciumionen zurückzuführen ist. Die Härte ist jedoch geringer als die Brinellhärte 7, die der Quarzkristall (SiO_{z}) aufweist, oder die Härte des Siliciums, die nach der Mohsschen Härteskala ebenfalls 7 beträgt. Der wahrscheinliche Grund hierfür besteht darin, daß sich an der Oberfläche der Teilchen, zwischen den Tetraedern, weiche Alkalimetallionen (Härte nach Mohs etwa 0,6) und sonstige Metallionen, wie Aluminium und Eisen (Härte nach Mohs etwa 2-3) befinden, die das Glasteilchen weicher machen (nach Mohs 3-4) als die Quarzmodifikationen und der Oberfläche der Teilchen sogar elastische Eigenschaften verleihen, was für ein Reinigungsmittel günstig ist.

Außer den angeführten Wirkungsmechanismen muß noch eine physikalische Erscheinung erwähnt werden, die für die Funktion des Reinigungsmittels ebenfalls positiv ist, das ist die sog. "Reinigungskraft". Das ist diejenige Eigenschaft monomolekularer Schichten (Flüssigkeitshaut), zwischen zwei Körpern eine Haftwirkung hervorzurufen, wodurch es möglich wird, den einen Körper mit dem anderen anzuheben, vorausgesetzt, daß die Anziehung zwischen dem hebenden Körper (hier das Glasteilchen) und dem anderen Körper (hier die Verunreinigung) größer ist als die Adhäsion zwischen der Verunreinigung und dem Träger, der Oberfläche, auf der sie sich befindet. Im vorliegenden Fall ist das so zu verstehen, daß zwischen dem Teilchen des Reinigungsmittels und dem Teilchen der Verunreinigung beim Benetzen eine Wasserschicht entsteht, die zwischen den beiden Teilchen eine Haftung bewirkt, durch die die Verunreinigung von ihrer Oberfläche abgerissen wird und dann am Glasteilchen haftet.

Im Interesse der Vollständigkeit ist noch eine physikalische Eigenschaft dersehr kleinen (etwa bis zu 10pm) Glasteilchen zu erwähnen: sie sind zweifach instabil, erstens als Glas und zweitens als amorphe Substanz (Bruchteile von etwa einem Mikrometer) Letzteres kann mit dem beim Mahlen entstehenden Paramagnetismus zusammenhängen, über den das Glaspulver tatsächlich verfügt. Dies zeigt sich darin, daß das Pulver von Magneten angezogen wird, von einem starken Ferromagnet zum Beispiel nicht herunterfällt beziehungsweise erst durch die Wirkung der größeren Adhäsion des Wassers. Aus der zweifachen Instabilität ergibt sich jedoch, daß die sehr kleinen Teilchen ausgezeichnete Adsorptionseigenschaften aufweisen und zum Beispiel Gase, gelöste Stoffe, Staubteilchen der gleichen Größenordnung leicht binden. Es ist bekannt, daß das Siliciumoxyd (Si0₂) und das Silikagel (H₂Si0₃) ausgezeichnete Adsorbentien sind. Im Falle des Glaspulvers ist das damit zu erklären, daß an den Oberflächen der Glasteilchen die Bindungskräfte der Ionen nicht vollständig kompensiert sind, sondern sich sogar durch den bei der Mahlaktivierung entstehenden Paramagnetismus in einem angeregten Zustand befinden. Die erwähnte große Adsorptionsfähigkeit der kleinen Teilchen hat auch einen Nachteil, nämlich, daß sie auch aufeinander wirken und dadurch eine Neigung zum Agglomerieren (Klumpenbildung, Zusammenbacken) entsteht. In dem angegebenen Größenbereich wird diese Neigung zum Klumpenbilden - besonders im Falle paramagnetischer Anregung - größer, wenn der Druck hoch ist, das Material konzentriert vorliegt, die Temperatur ansteigt oder Wasser anwesend ist. (Diese Bedingungen sind beim Mahlen in einer Kugelmühle alle vorhanden.) Bei der Herstellung muß demnach berücksichtigt werden, daß sich Agglomerate, Klumpen, Zusammenballungen bilden konnen. Das als Scheuer- und Putzmittel vorgesehene Glaspulver darf derartige "versteinerte" Klumpen nicht enthalten, weil diese die Oberflächen zerkratzen. Aber auch zusammengeballte Teilchen von unter 10 Mikrometer Große sollten nicht enthalten sein, weil diese einesteils eine scheuernde Reinigungswirkung ohnehin nicht ausüben, zum anderen am Arbeitsplatz Silikose hervorrufen können, wenn für einen entsprechenden Staubschutz nicht gesorgt ist. Die großen, steinartigen Klumpen konnen durch Sieben entfernt werden, die Teilchen in Mikrometer größenordnung durch einen Staubzyklon.

Auf Grund der hier beschriebenen Wirkungsmechanismen ist es überflüssig, dem erfindungsgemäßen Scheuer- und Putzmittel Weichmacher, Laugen, Seifen oder synthetische waschaktive Stoffe zuzusetzen, weil die für den Reinigungsprozeß erforderlichen derartigen Verbindungen beim Verreiben mit Wasser von selbst entstehen. Der Zusatz von Farbstoffen, Duftstoffen oder Desinfektionsmitteln ist möglich, jedoch sollten nur solche Zusätze gewählt werden, die den umweltfreundlichen Charakter des Reinigungsmittels nicht ändern (Chlor als Desinfektionsmittel sollte zum Beispiel nicht verwendet werden).

Das erfindungsgemäße Scheuerpulver wird in der üblichen Weise auf die zu reinigende Oberfläche aufgebracht, die unmittelbar davor mit wenig Leitungswasser, das nach Möglichkeit lau oder warm sein soll, angefeuchtet wurde. Das Verhältnis zwischen Scheuerpulver und Wasser beträgt zweckmäßig 2:1 bis 1:1. Zum Scheuern werden die üblichen Hilfsgeräte wie Bürste, harter Schwamm, Lappen usw. verwendet. Schließlich wird die gescheuerte Oberfläche mit reichlich Wasser abgewaschen. Bei wiederholter Anwendung können auch hartnäckige Verunreinigungen entfernt werden. Zur Entfernung zusammenhängender, dicker Rostschichten ist das Mittel nicht geeignet. Bei der Anwendung des erfindungsgemäßen Mittels tritt keine Schaumentwicklung ein.

Das erfindungsgemäße Scheuer- und putzpulver hat folgende Hauptvorteile:
a) es verfügt über alle Eigenschaften, die für den Reinigungsmechanismus von Bedeutung sind, wie Verringerung der Oberflächenspannung, Gehalt beziehungsweise Bildung von waschaktiven beziehungsweise oberflächenaktiven Stoffen und wasserlöslichen Alkalien, ferner hinsichtlich Härte und Teilchenform günstig, weil die Oberfläche von Emaille praktisch nicht zerkratzt wird;
b) aus natürlichen Stoffen hergestellt (Ausgangsstoffe der Glasherstellung: Kalkstein, Quarzsand, Metalloxyde, Soda) kann es der Natur leicht wieder zugeführt werden (natürliche Gläser oder Glasprekursoren: Perlit, Obsidian, Zeolith), ist umweltfreundlich und verunreinigt die natürlichen Gewässer nicht;
c) es ist unbegrenzt lagerfähig und ändert dabei seine Qualität nicht (das Lagern großer Mengen übereinander sollte wegen des dabei auftretenden Druckes jedoch vermieden werden).
d) die Herstellungstechnologie ist verglichen mit der Herstellung der bekannten ähnlichen Produkte wesentlich einfacher und billiger, sie ist mit weniger Energie und geringen Investitionen realisierbar;
e) ein großer Vorteil besteht darin, daß zur Herstellung Abfallstoffe verwendet werden. Der bei der Aufarbeitung von Flaschen anfallende Glasstaub kann auf diese Weise verwertet werden.

Die Erfindung wird an Hand der folgenden Beispiele näher erläutert.

### Beispiel 1

Der fettig-dreckige Ring, der in der Badewanne nach dem Ablassen des Wassers in der Höhe des vorherigen Wasserspiegels verbleibt, wird etwas angefeuchtet. Auf einen nassen Schwamm wird eine einem Kaffeelöffel entsprechende Menge des erfindungsgemäßen Scheuerpulvers gegeben und damit die Verunreinigung gerieben, wobei erneut mit wenig lauem Wasser angefeuchtet wird. Schon nach kurzer Zeit und ohne besonderen Kraftaufwand ist die Wanne sauber. Zum Schluß wird die Wanne mit reichlich Wasser ausgespült.

### Beispiel 2

Im Abflußteil der Klosettschüssel setzt sich leicht Kesselstein (Wasserstein) an. Zur Reinigung werden das erfindungsgemäße Pulver sowie einige für diesen Zweck handelsübliche Produkte verwendet. Die etwa 0,5 mm dicke Kesselsteinschicht läßt sich am einfachsten durch Reiben mit dem erfindungsgemäßen Scheuerpulver entfernen. Die übrigen Reinigungsmittel waren weit weniger wirksam: 2. Caola-bip, 3. Wannenlicht, 4. Hyperdol@, 5. Abwaschpulver Ultra.

### Beispiel 3

Auf einer gekachelten Wand hat die Gasheizung einen gleichmäßigen Überzug aus niedergeschlagenem Rauch hinterlassen. Von der großen, zusammenhängenden Fläche wird jeweils immer 1 m² behandelt. Die Fläche wird mit einem Schwamm befeuchtet. Dann wird ein kleiner Löffel Pulver auf den Schwamm gestreut, dünn ausgebreitet, damit die Feuchte des Schwammes in das Pulver einzieht, und dann die ebenfalls feuchte Fläche gerieben. Die Kacheln gewinnen ihre frühere helle Farbe wieder. Dann wird mit dem nassen Schwamm nachgewaschen und schließlich mit einem trockenen, saugfähigen, weichen Lappen trockengerieben. Die ganze Fläche wird quadratmeterweise auf die beschriebene Weise gereinigt.

### Beispiel 4

Ein mit 10 x 10 cm großen Mettfachi Hartkeramikplatten - Fußbodenfliesen für Küche, Bad, Balkon - ausgelegter Fußboden wird mit dem erfindungsgemäßen Scheuer- pulver von den üblichen Staub- und Fettverunreinigungen gereinigt. Der Fußboden ist an mehreren Stellen hydrophob, d.h. wasserabstoßend, was früher die Reinigung erschwerte, weil an diesen Stellen der Boden nicht benetzt wurde. Auf der mit Wasser benetzten Oberfläche läuft das Wasser sofort zu Flecken zusammen. Ein wenig des erfindungsgemäßen Scheuerpulvers wird auf die hydrophoben Stellen gestreut, und dann die Fläche mit dem ausgewundenen Lappen (damit er nicht zuviel Wasser enthält) gerieben. Auch die früher hydrophoben Stellen des Fußbodens werden gut benetzt. Dies beweist, daß das erfindungsgemäße Scheuerpulver über die für Reinigungsmittel sehr wünschenswerte Eigenschaft verfügt, ein gutes Netzmittel zu sein.

### Beispiel 5

Die mit Kunststoff überzogenen Türflügel eines Küchenschrankes werden mit dem erfindungsgemäßen Scheuerpulver von anhaftenden Speiseresten, Fingerabdrücken und sonstigen Spuren gereinigt. Dabei geht man auf die in den vorhergehenden Beispielen bereits beschriebene Weise vor. Die Flächen lassen sich leicht und schnell reinigen.

### Beispiel 6

Ein Fußbodenbelag (Küche) aus PVC wird mit dem erfindungsgemäßen Mittel von den üblichen, in der Küche auftretenden Verunreinigungen gereinigt. Zum Wischen wird warmes Wasser verwendet. Nach dem Vorbenetzen und dem Aufstreuen von etwas Scheuerpulver wird der Fußboden mit dem ausgewundenen Scheuerlappen gerieben, bei größeren Verunreinigungen mit etwas mehr Kraftaufwand. Dann wird mit etwas reichlicherem Wasser noch einmal aufgewischt (gespült). Der Boden wird schön sauber und trocknet ohne Fleckenbildung.

### Beispiel 7

Küchengefäße aus rostfreiem Stahl und emaillierte Töpfe werden mit dem erfindungsgemäßen Reinigungsmittel gereinigt. Die Verunreinigungen sind Ruß, Fett und eingebrannte Verunreinigungen. Zum Reinigen wird warmes Wasser und eine Wurzelbürste verwendet. Auch die an der Wand der Töpfe eingebrannten Verunreinigungen lassen sich verhältnismäßig leicht entfernen. Bei der Entfernung dieser Verunreinigungen werden parallel auch mit anderen, bekannten Putz- und Abwaschmitteln Versuche vorgenommen. Dabei kann festgestellt werden, daß Hyperdol@ ungefähr die gleiche Wirkung hat wie das erfindungsgemäße Scheuerpulver und auch das Abwaschpulver Ultra dieser Wirkung nahekommt, "Wannenlicht" etwas schwächer wirkt und die geringste Wirkung von Caola- bip ausgeübt wird.

### Beispiel 8

Probestücke einer oxydierten Kupferplatte werden mit dem erfindungsgemäßen Scheuerpulver und zum Vergleich auch mit bekannten Scheuerpulvern gereinigt. Zum Benetzen der oxydierten Metallfläche wird lauwarmes Wasser verwendet. Auf die benetzte Oberfläche wird eine der Wassermenge entsprechende Menge des zu untersuchenden Pulvers aufgestreut und mit dem Finger auf der Oberfläche verrieben. Das erfindungsgemäße Scheuermittel ist mit Abstand das beste. Es ist kaum erforderlich zu reiben, die Oxydschicht verschwindet völlig, und das Kupfer gewinnt seine strahlende Farbe wieder. Mit den übrigen Pulvern muß stärker gerieben werden, trotzdem ist das Ergebnis nicht so augenfällig. Am zweitbesten ist "Wannenlicht", das trotz großen Kraftaufwandes die Oberfläche nicht völlig reinigt und dem Kupfer seinen alten Glanz nicht völlig zurückzugeben vermag. Die weitere Reihenfolge ist: 3. Hyperdol@, 4. Caola-bip, 5. Abwaschpulver Ultra. Ultra entfernt das Oxyd überhaupt nicht. Das erfindungsgemäße Scheuerpulver hinterläßt auf der Oberfläche des Kupfers keine mit dem bloßen Auge wahrnehmbaren Kratzspuren.

### Beispiel 9

Probestücke aus einem rostigen Stahlblech werden mit dem erfindungsgemäßen Scheuerpulver gereinigt. Die Ergebnisse sind ähnlich wie die in Beispiel 8 beschriebenen. Das erfindungsgemäße Scheuerpulver ist hochwirksam, die anderen Mittel sind wesentlich weniger wirksam (Wannenlicht, Hyperdol@) beziehungsweise unwirksam (Caola-bip, Abwaschpulver Ultra). Das erfindungsgemäße Scheuermittel hinterläßt auf der Stahlfläche keine Kratzspuren.

### Beispiel 10

Mit dem erfindungsgemäßen Pulver wird eine oxydierte Chromfläche (Auto) gereinigt. Es wird kaltes Wasser und ein Putzlappen verwendet. Die Fläche wird strahlend blank. Das Pulver hinterläßt keine Kratzspuren, weil die reinigenden Teilchen eine wesentlich geringere Härte aufweisen als die Verchromung.

### Beispiel 11

Eine oxydierte Aluminiumfläche (Grill) wird mit dem erfindungsgemäßen Scheuerpulver und zum Vergleich auch mit den bekannten Mitteln gereinigt. Am besten bewährt sich das erfindungsgemäße Pulver, die Wirkung der übrigen Mittel folgt der im Beispiel 8 angegebenen Reihenfolge. Das erfindungsgemäße Mittel macht die Aluminiumfläche strahlend, blank, oxydfrei und hinterläßt keine wahrnehmbaren Spuren.

## Patentansprüche

1. Glaspulver enthaltendes umweltfreundliches Scheuer- und Putzmittel, insbesondere zur Reinigung von harten Oberflächen, wie Emaille, Glas, Metall, Kacheln, Keramik und Stein, die durch Fett, Ruß, Kesselstein oder Rost verunreinigt sind, dadurch gekennzeichnet, daß es zu 100 % aus einem durch Naßmahlen aktivierten und anschließend vollständig getrockneten Glaspulver mit einer Teilchengröße von 0,01 bis 0,30 mm in kontinuierlicher oder diskontinuierlicher Korngrößenverteilung besteht, das weder Klumpen noch zusammengeballte Teilchen von unter 10 µm Größe enthält und aus Flaschen- und Konservenglas erhalten worden ist, das Alkalimetalloxyde (Na₂0, K₂0) in verhältnismäßig großer Menge von etwa 10% enthält, und frei ist von PbO.

2. Scheuer- und Putzmittel nach Anspruch 1, dadurch gekennzeichnet, daß die Teilchengröße des Glaspulvers 0,01 bis 0,10 mm beträgt.

3. Scheuer- und Putzmittel nach Anspruch 1 oder 2, dadurch gekennzeichnet, daß das Glaspulver aus Flaschen- und Konservenglas der Zusammensetzung Si0₂ 73%, Na₂0 12%, K₂0 0,5%, CaO 8,5%, MgO 3,0%, AI₂0₃ 1,5%, Fe₂0₃ 0,3% erhalten worden ist.

## Revendications

1. Produit à récurer et d'entretien, respectant l'environnement, renfermant de la poudre de verre, en particulier pour le nettoyage de surfaces dures telles l'émail, le verre, le métal, la faïence, la céramique et la pierre, souillées par des matières grasses, la suie, le tartre, ou la rouille, caractérisé en ce qu'il est constitué à 100% d'une poudre de verre activée par broyage humide et ensuite complètement séchée, ayant des grains de 0,01 à 0,30 mm dont la répartition est continue ou discontinue, qui renferme soit des grumeaux soit des grains agglomérés de moins de 10 pm et qui est obtenue à partir de verre à bouteille ou pour conserves, renfermant des oxydes des métaux alcalins (Na₂0, K₂0) proportionnellement en grande quantité d'environ 10%, et est exempte de PbO.

2. Produit à récurer et d'entretien selon la revendication 1, caractérisé en ce que les grains de verre ont une grosseur de 0,01 à 0,10 mm.

3. Produit à récurer et d'entretien selon la revendication 1 ou 2, caractérisé en ce que la poudre de verre est obtenue à partir de verre à bouteille et pour conserves préparée à partir de la combinaison Si0₂ 73%, Na₂0 12%, K₂0 0,5%, CaO 8,5%, MgO 3,0%, AI₂0₃ 1,5%, Fe₂0₃ 0,3%.

## Claims

1. An environmentally friendly scouring and cleaning agent containing glass powder, in particular for cleaning hard surfaces, such as enamel, glass, metal, tiles, ceramics and stone, which are soiled with grease, soot, scale or rust, characterised in that it consists 100% of a glass powder which has been activated by wet crushing and then completely dried, and which has a particle size of 0.01 to 0.30mm in continuous or discontinuous particle-size distribution, which powder contains neither lumps nor agglomerations of particles of less than 10um in size and which has been obtained from glass bottles and glass jars, where the glass contains alkali metal oxides (Na₂0, K₂0) in a comparatively large quantity of around 10%, and which is free of PbO.

2. A scouring and cleaning agent according to claim 1, characterised in that the particle size of the glass powder is 0.01 to 0. 10mm.

3. A scouring and cleaning agent according to claim 1 or 2, characterised in that the glass powder has been obtained from glass bottles and glass jars, where the glass is composed of Si0₂ 73%, Na₂0 12%, K₂0 0.5%, CaO 8.5%, MgO 3.0%, AI₂0₃ 1.5%, Fe₂0₃ 0.3%.
